# EUROPÄISCHE PATENTSCHRIFT

(11) **EP 0 545 160 B1**
(45) Veröffentlichungstag und Bekanntmachung des Hinweises auf die Patenterteilung: **10.05.1995**
(21) Anmeldenummer: 92119751.3
(22) Anmeldetag: 19.11.1992
(51) Int. Cl.: A47L 11/34

(54) **An einen Staubsauger anschliessbares Zusatzgerät**
Vacuum cleaner additional accessory
Accessoire additionnel pour aspirateur

(30) Priorität: 03.12.1991 DE 9115008 U
(43) Veröffentlichungstag der Anmeldung: 09.06.1993
(73) Patentinhaber: SIEMENS AKTIENGESELLSCHAFT, 80333 München (DE)
(72) Erfinder: Wank, Hermann, W-8771 Hafenlohr (DE)

(56) Entgegenhaltungen:
- DE-B- 1 142 431
- DE-B- 1 297 299
- DE-U- 9 003 440
- US-A- 3 673 628
- US-A- 4 119 386

## Beschreibung

Die Erfindung betrifft ein an einen Staubsauger anschließbares Zusatzgerät gemäß dem Oberbegriff des Anspruchs 1.

Ein solches Zusatzgerät ist durch das DE-U- 90 03 440 bekannt. Bei diesem Zusatzgerät ist der Flüssigkeitsbehälter einseitig am Führungsrohr befestigt. Damit liegt der Schwerpunkt des Flüssigkeitsbehälters außerhalb der Mittellinie des Führungsrohres, so daß ständig Kippmomente um diese Mittellinie auftreten, denen von der Bedienungsperson entgegengewirkt werden muß.

Der Erfindung liegt die Aufgabe zugrunde, ein Zusatz gerät der gattungsgemäßen Art so auszubilden, daß die Kippmomente in ihrer Größe wesentlich vermindert sind.

Die Lösung der gestellten Aufgabe gelingt durch die im Kennzeichen des Anspruchs 1 angegebenen Merkmale. Durch die Anordnung des Flüssigkeitsbehälters zwischen den Rohrteilen des Führungsrohres wird der Abstand zwischen dem Schwerpunkt des Flüssigkeitsbehälters und der Mittenachse des Führungsrohres verringert. Damit greift das Gewicht des Flüssigkeitsbehälters mit einem wesentlich kleineren Hebelarm am Führungsrohr an, so daß das auf das Führungsrohr ausgeübte Kippmoment nur noch eine geringe Höhe aufweist.

Das Kippmoment läßt sich weiter reduzieren, wenn die beiden Rohrteile den Flüssigkeitsbehälter in Bezug auf seine Höhe mittig umfassen. Damit wird im Idealfall der Abstand zwischen dem Schwerpunkt des Flüssigkeitsbehälters und der Mittenachse des Führungsrohres 0, so daß das Kippmoment völlig verschwindet.

Ein einfaches Anklemmen des Flüssigkeitsbehälters an das Führungsrohr ist dadurch möglich, daß in den Seitenwänden des Flüssigkeitsbehälters die Rohrteile aufnehmende Mulden ausgebildet sind.

Anhand eines in der Zeichnung dargestellten Ausführungsbeispieles wird die Erfindung nachfolgend näher beschrieben. Es zeigt:
FIG 1 ein Zusatzgerät in Draufsicht,
FIG 2 eine Seitenansicht des Zusatzgerätes nach FIG 1,
FIG 3 ein Zusatzgerät im Schnitt entlang der Linie III-III in FIG 2.

Mit 1 ist ein Führungsrohr bezeichnet, daß einen ersten mit einem Führungshandgriff 2 koppelbaren Anschlußstutzen 3 und einen zweiten Anschlußstutzen 4 aufweist, an den ein Saugmundstück ansteckbar ist. Zwischen den beiden Anschlußstutzen 3 und 4 ist das Führungsrohr 1 in zwei zu einem Oval zusammengefügte Rohrteile 5 und 6 unterteilt. In dem Innenraum des von den Rohrteilen 5 und 6 gebildeten Ovales ist ein Flüssigkeitsbehälter 7 angeordnet. Wie aus der FIG 3 ersichtlich, sind an den beiden Längsseitenwänden 8 des Flüssigkeitsbehälters 7 Mulden 9 ausgeformt, die die Rohrteile 5 und 6 aufnehmen. Die Form der Mulden 9 ist daher der Außenkontur der Rohrteile 5 und 6 angepaßt. Ferner sind die Mulden 9 höhenmäßig in der Mitte der Längsseitenwände 8 vorgesehen.

Aufgrund seiner Elastizität kann der Flüssigkeitsbehälter 7 ohne Schwierigkeiten zwischen die beiden Rohrteile 5 und 6 eingefügt werden.

Die Flüssigkeitsabgabe aus dem Flüssigkeitsbehälter 7 kann mittels eines Ventiles 10, das mittels einer Leitung an den Flüssigkeitsbehälter 7 angeschlossen und über ein vom Führungshandgriff 2 ausgehen des Gestänge 11 betätigbar ist, gesteuert werden.

Es besteh auch die Möglichkeit, zwischen den beiden Rohrteilen noch einen Zusatzbehälter 12 anzuordnen, der der Aufnahme eines für den Reinigungsprozeß benötigten Zusatzmittels dient.

## Patentansprüche

1. An einen Staubsauger anschließbares Zusatzgerät, das ein Führungsrohr (1) und einen mit diesem verbundenen Flüssigkeitsbehälter (7) aufweist, wobei das Führungsrohr (1) mit einem ersten Anschlußstutzen (3) für einen Führungshandgriff (2) und mit einem zweiten Anschlußstutzen (4) für ein Mundstück versehen ist,
**dadurch gekennzeichnet,**
daß das Führungsrohr (1) zwischen den beiden Anschlußstutzen (3 und 4) in zwei in seitlichem Abstand parallel zueinander verlaufende Rohrteile (5 und 6) unterteilt ist, die den Flüssigkeitsbehälter (7) an seinen Längsseitenwänden (8) tragend umfassen.

2. Zusatz gerät nach Anspruch 1,
**dadurch gekennzeichnet,**
daß die beiden Rohrteile (5 und 6) den Flüssigkeitsbehälter (7) in Bezug auf seine Höhe mittig umfassen.

3. Zusatzgerät nach Anspruch 1 oder 2,
**dadurch gekennzeichnet,**
daß in den Seitenwänden (8) des Flüssigkeitsbehälters (7) die Rohrteile (5 und 6) aufnehmende Mulden (9) ausgebildet sind.

4. Zusatzgerät nach Anspruch 1,2 oder 3,
**dadurch gekennzeichnet,**
daß das Führungsrohr (1) als Saugrohr ausgebildet ist.

## Claims

1. An attachment which can be attached to a vacuum cleaner and which has a guide pipe (1) and a liquid container (7) connected thereto, with the guide pipe (1) being provided with a first connection piece (3) for a guide handle (2) and with a second connection piece (4) for a mouthpiece, characterized in that the guide pipe (1) between the two connection pieces (3 and 4) is divided into two pipe parts (5 and 6) extending with lateral clearance in parallel with one another, the pipe parts enclosing the liquid container (7) at its longitudinal side walls (8) in a supporting manner.

2. An attachment according to claim 1, characterized in that the two pipe parts (5 and 6) enclose the liquid container (7) centrally with respect to its height.

3. An attachment according to claim 1 or 2, characterized in that depressions (9) accommodating the pipe parts (5 and 6) are constructed in the side walls (8) of the liquid container (7).

4. An attachment according to claim 1, 2 or 3, characterized in that the guide pipe (1) is constructed as a suction pipe.

## Revendications

1. Accessoire pouvant être raccordé à un aspirateur et comportant un tube de guidage (1) et une cuve à liquide (7) reliée à celui-ci, le tube de guidage (1) étant pourvu d'une première tubulure de raccordement (3) d'une poignée de guidage (2) et d'une seconde tubulure de raccordement (4) d'un embout, caractérisé par le fait que le tube de guidage (1) prévu entre les deux tubulures de raccordement (3,4) est subdivisé en deux tronçons tubulaires (5 et 6), qui sont parallèles entre eux à une certaine distance latérale et entourent la cuve à liquide (7) en la supportant par ses parois latérales longitudinales (8).

2. Accessoire suivant la revendication 1, caractérisé par le fait que les deux tronçons tubulaires (5 et 6) entourent la cuve à liquide (7) dans une position médiane dans le sens de sa hauteur.

3. Accessoire suivant la revendication 1 ou 2, caractérisé en ce que des moulures (9) de réception des tronçons tubulaires (5 et 6) sont formées dans les parois latérales (8) de la cuve à liquide (7).

4. Accessoire suivant la revendication 1, 2 ou 3, caractérisé par le fait que le tube de guidage (1) est réalisé sous la forme d'un tube d'aspiration.
